# EUROPÄISCHE PATENTSCHRIFT

(11) **EP 3 868 994 B1**
(45) Veröffentlichungstag und Bekanntmachung des Hinweises auf die Patenterteilung: **27.09.2023**
(21) Anmeldenummer: 20168063.4
(22) Anmeldetag: 03.04.2020
(51) Int. Cl.: E06B 7/215

(54) **DICHTUNG MIT MODULEN, DIE EINEN ABSENKMECHANISMUS AUFWEISEN**
SEAL WITH MODULES HAVING A LOWERING MECHANISM
JOINT D'ÉTANCHÉITÉ POURVU DE MODULES COMPORTANT UN MÉCANISME D'ABAISSEMENT

(30) Priorität: 20.02.2020 EP 20158446
(43) Veröffentlichungstag der Anmeldung: 25.08.2021
(73) Patentinhaber: Athmer oHG, 59757 Arnsberg (DE)
(72) Erfinder: Ludwig, Maico, 59494 Soest (DE); Kowski, Julian, 59494 Soest (DE); Hartung, Sergej, 57413 Finnentrop-Heggen (DE)
(74) Vertreter: Schäperklaus, Jochen

(56) Entgegenhaltungen:
- EP-A1- 3 284 898
- EP-A1- 3 284 899
- DE-T2-602004 009 845
- DE-U1- 20 306 091
- GB-A- 2 304 776
- IT-A1- BS20 000 019
- KR-Y1- 200 183 456

## Beschreibung

Die vorliegende Erfindung betrifft eine Dichtung
- mit Modulen, die je einen Modulträger, je eine Schubstange und je einen Bewegungsmechanismus aufweisen,
- wobei die Schubstange jedes der Module mit dem Bewegungsmechanismus des Moduls gekoppelt ist und der Bewegungsmechanismus mittels der Schubstange betätigbar ist,
- mit einer Dichtungsleiste, die mit den Bewegungsmechanismen verbunden ist und die durch eine Betätigung der Bewegungsmechanismen gegenüber dem Modulträger zwischen einer Dichtstellung und einer Freigabestellung bewegbar ist,
- mit einem Auslöser der mittelbar oder unmittelbar mit den Schubstangen gekoppelt ist und bei dessen Betätigung eine Kraft von dem Auslöser über die Schubstangen und die Bewegungsmechanismen in die Dichtungsleiste übertragen wird, durch die die Dichtungsleiste aus der Freigabestellung in die Dichtstellung bewegt wird.

Aus dem Dokument EP 3 284 898 A1 ist eine derartige Dichtung bekannt. Um die Dichtungsleiste aus der Dichtungsstellung in die Freigabestellung zu bewegen weist eines der Module eine Feder auf, die über die Schubstangen und die Bewegungsmechanismen aller Module eine Kraft in die Dichtungsleiste überträgt, durch die die Dichtungsleiste aus der Dichtstellung in die Freigabestellung übertragen wird. Die Feder ist eine Schraubendruckfeder. In dem Dokument EP 3 284 898 A1 wird sie als Rückstellfeder bezeichnet.

Auch andere bekannte, automatische Dichtungen, insbesondere Bodendichtungen, weisen eine Rückstellfeder auf, um die Dichtungsleiste in die Freigabestellung zu bewegen.

Die Verwendung einer einzigen Feder zum Bewegen der Dichtungsleiste aus der Dichtstellung in die Freigabestellung bei einer modular aufgebauten Dichtung hat den Nachteil, dass das Modul, in dem die Feder vorgesehen ist, anders als die anderen oder das andere Modul ausgebildet ist. Zwar werden in den Modulen mit und ohne Rückstellfeder zum Teil gleiche Bauteile verwendet, aber nicht alle Bauteile sind gleich. Der Vorteil von identischen Modulen mit gleichen Bauteilen wird dann nicht erreicht. Ein weiterer Nachteil der Verwendung nur einer Feder ist, dass diese zum Bewegen der Dichtungsleiste in die Freigabestellung die gesamte Masse der Dichtungsleiste und von Teilen des Bewegungsmechanismus und der Schubstangen bewegen muss. Die Kraft muss auch ausreichend sein, um Reibungskräfte zu überwinden, wenn die Dichtungsleiste in Bewegung gesetzt werden soll. Die Feder muss dazu ausreichend stark sein. Damit die Kraft von der Feder zur Dichtungsleiste übertragen werden kann, müssen insbesondere auch die Bauteile eine ausreichende Festigkeit haben, die unmittelbar mit der Feder gekoppelt sind und die von der Feder bereitgestellte Kraft aufnehmen. Die Festigkeit der Bauteile und die Stärke der Feder machen es schwer, die Dichtung besonders schmal auszubilden.

Der Erfindung lag daher die Aufgabe zu Grunde, eine Dichtung der eingangs genannten Art so zu verbessern, dass eine besonders schmale Dichtung möglich ist, bei der möglichst viele gleiche Bauteile verwendet werden können.

Diese Aufgabe wird erfindungsgemäß dadurch gelöst, dass jedes Modul eine Feder aufweist, die mit der Schubstange und/oder dem Bewegungsmechanismus mittelbar oder unmittelbar gekoppelt ist und bei einer Entlastung des Auslösers eine Kraft von der Feder über die Schubstangen und die Bewegungsmechanismen oder die Bewegungsmechanismen in die Dichtungsleiste übertragen wird, durch die die Dichtungsleiste aus der Dichtstellung in die Freigabestellung bewegt wird.

Bei einer erfindungsgemäßen Dichtung ist in jedem Modul eine Rückstellfeder vorgesehen. Jede dieser Federn muss nur einen Teil der für die Bewegung der Dichtungsleiste aus der Dichtstellung in die Freigabestellung benötigten Kraft aufbringen. Die Kraft der Federn zusammen muss ausreichend sein, um die Dichtungsleiste zu bewegen. Daher kann jede der Federn schwächer ausgebildet sein, als bei einer Dichtung, die nur eine einzige Rückstellfeder aufweist. Die die Kraft von den Federn zur Dichtungsleiste übertragenden Bauteile können so gestaltet sein, dass sie eine geringere Festigkeit aufweisen, da keines dieser Bauteile die gesamte Kraft zum Bewegen der Dichtungsleiste in die Freigabestellung übertragen muss. Dadurch, dass jedes Modul eine Feder zum Rückstellen der Dichtungsleiste in die Freigabestellung aufweist, sind zwar insgesamt mehr Bauteile vorgesehen als bei der Verwendung nur einer starken Feder. Dadurch, dass die Module nun aber identisch sind und in allen Modulen die gleichen Bauteile verwendet werden, wird die Materialhaltung und Montage aber so vereinfacht, dass der Nachteil der Verwendung von mehr Bauteilen mehr als ausgeglichen wird.

Die erfindungsgemäße Dichtung kann eine Bodendichtung sein, insbesondere eine automatische Bodendichtung, die am unteren Ende eines Türflügels befestigt ist und einen Spalt zwischen dem Türflügel und dem Boden abdichten kann. Die Dichtung könnte aber auch an dem oberen Ende einer Tür angebracht sein und einen Spalt zwischen dem Türflügel und einem Türsturz, einem Querriegel eines Türrahmens oder einer Decke abdichten.

In jedem Modul kann ein erstes Ende der Feder des Moduls mit der Schubstange des Moduls und ein zweites Ende der Feder des Moduls mit dem Modulträger verbunden sein. Die Feder kann eine Zugfeder, insbesondere eine Schraubenzugfeder sein. Es ist auch möglich, dass eine Druckfeder, insbesondere eine Schraubendruckfeder verwendet wird. Eine Druckfeder hat gegenüber einer Zugfeder den Nachteil, dass diese eine Neigung hat, bei einer Belastung seitlich auszuweichen. Durch das seitliche Ausweichen könnte sich die Druckfeder an einem Gehäuse der Dichtung anlegen und bei einer Bewegung an dem Gehäuse reiben. Das kann nicht nur zu einer Geräuschentwicklung führen, sondern auch zu einer Abnutzung der Feder, aufgrund derer sie Versagen kann.

Der Bewegungsmechanismus jedes Moduls kann ein Scherenmechanismus sein, der ein erstes Scherenelement und ein zweites Scherenelement aufweist, die über ein Drehlager miteinander verbunden sind, wobei ein erstes Ende des ersten Scherenelements mit dem Modulträger des Moduls, ein erstes Ende des zweiten Scherenelements mit der Schubstange des Moduls und ein zweites Ende des zweiten Scherenelements mit der Dichtungsleiste drehbar verbunden ist.

Eine erfindungsgemäße Dichtung kann ein Gehäuse aufweisen, in und/oder an dem die Modulträger befestigt sein können.

Eine erfindungsgemäße Dichtung kann eine oder mehrere Schubstangen aufweisen, die keinem Modul zugehörig sind und die zwischen zwei Modulen angeordnet sind und die Schubstangen dieser beiden Module miteinander verbinden. Durch solche Schubstangen ist es möglich, dass die Module einen Abstand voneinander haben, der so groß ist, dass die Schubstangen der Module nicht unmittelbar miteinander verbunden sind.

Eine erfindungsgemäße Dichtung kann wenigstens ein Führungselement aufweisen. Das Führungselement kann zwischen den Modulen und/oder zwischen dem Auslöser und einem der Module in dem Gehäuse befestigt sein, wobei die Führungselemente einen Führungskanal aufweisen, in dem die Enden von zwei der Schubstangen geführt sind.

Der Auslöser kann wenigstens zwei Bauteile aufweisen, wobei das erste und das zweite Bauteil über eine Schraubverbindung miteinander verbunden sind. Mittels der Schraubverbindung kann die Länge des Auslösers eingestellt werden. So ist es bei einer Dichtung mit Gehäuse möglich, den Überstand des Auslösers über ein Gehäuse der Dichtung einzustellen. Das zweite Bauteil kann einen Gewindezapfen aufweisen, der einen T-förmigen Querschnitt hat. Das erste Bauteil kann eine Gewindebohrung aufweisen, in die der Gewindezapfen eingeschraubt ist.

Das erste Bauteil eines erfindungsgemäßen Auslösers kann eine Anschlagsfläche aufweisen, mit der der Anschlag an einem Türrahmen anschlagen kann. Das zweite Bauteil kann über eine Schnappverbindung mit einer der Schubstangen verbunden sein. Die Schnappverbindung kann auf Druck belastet werden. Bis zu einem bestimmten Grad ist sie auf Zug belastbar, wobei die Belastbarkeit auf Zug nur so groß zu sein braucht, dass der Auslöser nicht ohne weiteres von der übrigen Dichtung abfällt. Die Schnappverbindung kann in dem Führungselement oder in einem der Führungselemente geführt sein.

Weitere Merkmale und Vorteile der vorliegenden Erfindung werden deutlich anhand der folgenden Beschreibung eines Ausführungsbeispiels unter Bezugnahme auf die beiliegenden Abbildungen. Darin zeigen:
- Fig. 1: eine Seitenansicht einer erfindungsgemäßen Dichtung mit einer Dichtungsleiste in einer Freigabestellung
- Fig. 1a: eine Seitenansicht der Dichtung aus Fig. 1 mit der Dichtungsleiste in der Dichtstellung,
- Fig. 2: eine Seitenansicht entsprechend Fig. 1 jedoch ohne Darstellung der Dichtungsleiste und eines Gehäuses,
- Fig. 2a: eine Seitenansicht entsprechend Fig. 1a jedoch ohne Darstellung des Gehäuses,
- Fig. 3: einen vergrößerten Ausschnitt aus Fig. 2,
- Fig. 3a: einen vergrößerten Ausschnitt aus Fig. 2a,
- Fig. 4: eine Ansicht entsprechend Fig. 3, jedoch ohne Darstellung eines Modulträgers und eines Führungselementes,
- Fig. 4a: eine Ansicht entsprechend Fig. 3a, jedoch ohne Darstellung eines Modulträgers und eines Führungselementes,
- Fig. 5: einen vergrößerten Ausschnitt aus Fig. 3,
- Fig. 5a: einen vergrößerten Ausschnitt aus Fig. 3a,
- Fig. 6: einen vergrößerten Ausschnitt aus Fig. 4,
- Fig. 6a: einen vergrößerten Ausschnitt aus Fig. 4a,
- Fig. 7: eine perspektivische Darstellung der Dichtung in der Dichtstellung und
- Fig. 8: einen Schnitt durch die Dichtung in der Dichtstellung in perspektivischer Darstellung.

Die in den Figuren dargestellte erfindungsgemäße Dichtung ist eine Dichtung, die als automatische Bodendichtung in Flügeltüren eingesetzt werden kann. Die Dichtung kann auch an anderen Türen, zum Beispiel an Schiebetüren, oder an anderen Stellen einer Tür, zum Beispiel an einem oberen Ende der Tür eingesetzt werden. Dazu sind ggf. Änderungen notwendig, die aber die Eigenschaften, die die Dichtung von bekannten unterscheidet, nicht betreffen.

Die Dichtung hat ein Gehäuse 1 und eine Dichtungsleiste 2, 3. Die Dichtungsleiste 2, 3 hat eine Halteschiene 2 und ein Dichtungsprofil 3 aus einem Elastomer. Die Dichtungsleiste 2, 3 ist über einen Bewegungsmechanismus 4 mit dem Gehäuse 1 verbunden. Der Bewegungsmechanismus ist über Schubstangen 5, 5a mit einem Auslöser 6 verbunden, der das Gehäuse 1 an einer Stirnseite überragt. Durch Druck auf den Auslöser 6 kann die Dichtungsleiste 2, 3 aus einer Freigabestellung in eine Dichtstellung überführt werden. Wird der Auslöser 6 entlastet, wird die Dichtungsleiste von Federn 7 in die Freigabestellung bewegt und in dieser Freigabestellung gehalten.

Die Bewegungsmechanismen sind in Modulen M der Dichtung vorgesehen. Die dargestellte Dichtung weist zwei Module M auf. Insbesondere bei längeren Dichtungen können auch mehr als zwei Module vorgesehen sein.

Neben dem Bewegungsmechanismus 4 weist jedes der Module einen Modulträger 8, eine der Schubstangen 5 und eine der Federn 7 auf.

Der Modulträger 8 ist in dem Gehäuse 1 befestigt. Er kann in dem befestigten Zustand gegenüber dem Gehäuse 1 nicht bewegt werden.

Der Bewegungsmechanismus 4 jedes Moduls M ist ein Scherenmechanismus mit einem ersten Scherenelement 41 und einem zweiten Scherenelement 42. Die beiden Scherelemente sind über ein Drehlager L miteinander verbunden.

Ein erstes Ende des ersten Scherenelements 41 ist mit dem Modulträger 8 jedes Moduls M drehbar verbunden. Das erste Scherenelement weist dazu zwei nach außen gerichtete Drehzapfen auf, die in Ausnehmungen des Modulträgers 8 eingreifen. Ein zweites Ende des ersten Scherenelementes 41 ist drehbar und verschiebbar in oder an der Halteschiene 2 der Dichtungsleiste 2, 3 gelagert.

Ein erstes Ende des zweiten Scherenelementes 42 ist mit der Schubstange 5 des Moduls M drehbar verbunden. Eine Achse des zweiten Scherenelementes ist dazu in einer Ausnehmung der Schubstange 5 aufgenommen. Ein zweites Ende des ersten Scherenelementes 42 ist mit der Halteschiene 2 der Dichtungsleiste 2, 3 drehbar verbunden. Dazu ist an dem zweiten Ende ein Zapfen vorgesehen, der in einen Kanal der Halteschiene 2 eingreift.

Ein derartiger Scherenmechanismus ist in der europäischen Patentanmeldung 19 166 220.4 beschrieben.

Der Modulträger 8 weist ein Führungselement 81 auf, das einen Führungskanal bildet, in dem die Schubstange 5 geführt ist, so dass diese linear gegenüber dem Modulträger 8 und dem Gehäuse 1 verschoben werden kann. Bei einer Verschiebung der Schubstange 5 in der Art, dass das erste Ende des zweiten Scherenelementes 42 auf das erste Ende des ersten Scherenelementes zubewegt wird, werden die zweiten Enden der Scherenelemente 41, 42 nach unten bewegt, wodurch die Dichtungsleiste 2, 3 nach unten abgesenkt wird.

Die Schubstangen 5 der Module M sind über die Schubstange 5a miteinander gekoppelt. Die Kopplung der Schubstangen 5 der Module M mit der Schubstange 5a erfolgt dabei in Führungselementen 10, die in dem Gehäuse befestigt sind. Diese weisen einen Führungskanal auf, in dem die Enden der Schubstangen 5 bzw. der Schubstange 5a geführt sind. Die Schubstangen 5, 5a stoßen in dem Führungskanal stumpf aneinander. Die Schubstangen 5, 5a sind nicht aneinander befestigt. Daher kann zwischen den Schubstangen 5, 5a nur eine Druckkraft aber keine Zugkraft übertragen werden. Die Führungselemente 10 sind so lang, dass die Stoßstelle zwischen den Schubstangen 5, 5a auch bei einem Verschieben der Schubstangen 5, 5a bei einer Betätigung der Dichtung in dem Führungskanal bleibt.

Die Schubstange des Moduls 5, das benachbart zum Auslöser 6 angeordnet ist, ist auslöserseitig mit dem Auslöser verbunden. Diese Verbindung ist ebenfalls in einem Führungselement 10 vorgesehen. Die Verbindung ist eine Schnappverbindung, die auf Druck und in gewissen Grenzen auch auf Zug belastet werden kann. Dadurch, dass die Verbindung in gewissen Grenzen auch auf Zug belastet werden kann, ist es möglich, eine auf den Auslöser 6 zur Betätigung der Dichtung ausgeübte Druckkraft auf die Schubstangen 5, 5a und die Bewegungsmechanismen 4 zu übertragen. Zugleich wird der Auslöser 6 durch die Schnappverbindung in dem Gehäuse 1 gehalten und kann von der übrigen Dichtung nicht abfallen. Übersteigt eine auf den Auslöser 6 ausgeübte Zugkraft allerdings die gewisse Grenze, wird die Schnappverbindung gelöst und der Auslöser 6 kann aus dem Gehäuse 1 entnommen werden. Das kann notwendig sein, wenn die Länge des Auslösers 6 eingestellt werden soll.

Damit der Auslöser 6 eingestellt werden kann, ist er aus zwei Bauteilen 61, 62 zusammengesetzt. Das erste Bauteil 61 hat an einem ersten, außerhalb des Gehäuses 1 liegenden Ende eine Anschlagfläche, mit der der Auslöser 6 gegen einen Türrahmen schlagen kann, wenn die Tür geschlossen wird. Dadurch wird eine Druckkraft auf den Auslöser 6 übertragen, die zur Verschiebung der Dichtungsleiste 2, 3 aus der Freigabestellung in die Dichtstellung führt. An einem zweiten, innerhalb des Gehäuses 1 liegenden Ende hat das erste Bauteil 61 des Auslösers 6 eine Gewindebohrung.

Das zweite Bauteil 62 des Auslösers 6 hat an einem dem ersten Bauteil 61 zugewandten Ende einen Gewindezapfen. Dieser Gewindezapfen hat ein T-förmiges Querschnittsprofil. Nur die Außenseiten des Zapfens liegen auf einer Kreislinie und weisen Gewindegänge auf, die mit dem Gewinde der Gewindebohrung im ersten Bauteil 61 zusammenwirken. Durch die Wahl der Eischraubtiefe des Gewindezapfens in die Gewindebohrung kann die Länge des Auslösers 6 bestimmt werden.

Die Schubstange 5 jeden Moduls M hat eine Ausnehmung, in der die Feder 7 aufgenommen ist. Diese Feder 7 hat ein erstes Ende, das mit der Schubstange 5 des Moduls M verbunden ist. Ein zweites Ende der Feder 7 des Moduls M ist mit dem Modulträger 8 des Moduls M verbunden. Der Befestigungspunkt der Feder 7 an dem Modulträger 8 liegt dabei in der Bewegungsrichtung der Schubstange 5 bei einer Betätigung durch Druck auf den Auslöser 6 vor dem Befestigungspunkt der Feder 7 an der Schubstange 5. Dadurch wird die Feder 7 bei einer Betätigung der Dichtung durch Druck auf den Auslöser gelängt und dadurch gespannt. Bei der Feder 7 handelt es sich um eine Zugspannung. Gleichzeitig zum Spannen der Federn 7 wird die Dichtungsleiste durch die Betätigung der Dichtung durch Druck auf den Auslöser 6 aus der Freigabestellung in die Dichtstellung bewegt, wobei die Dichtungsleiste 2, 3 parallel zum Gehäuse 1 in Richtung aus dem Gehäuse 1 heraus verschoben wird.

Wird dann der Druck von dem Auslöser 6 genommen, können sich die Federn 7 entspannen und zusammenziehen. Dabei werden die Bewegungsmechanismen 4 in umgekehrter Richtung betätigt und die Dichtungsleiste 2, 3 wird angehoben und von den Federn 7 in der angehobenen Stellung gehalten.

## Patentansprüche

1. Dichtung
- mit wenigstens zwei Modulen (M), die je einen Modulträger (8), je eine Schubstange (5) und je einen Bewegungsmechanismus (4) aufweisen,
- wobei die Schubstange (5) jedes der Module (M) mit dem Bewegungsmechanismus (4) des Moduls (M) gekoppelt ist und der Bewegungsmechanismus (4) mittels der Schubstange (5) betätigbar ist,
- mit einer Dichtungsleiste (2, 3), die mit den Bewegungsmechanismen (4) verbunden ist und die durch eine Betätigung der Bewegungsmechanismen (4) gegenüber dem Modulträger (8) zwischen einer Dichtstellung und einer Freigabestellung bewegbar ist,
- mit einem Auslöser (6) der mittelbar oder unmittelbar mit den Schubstangen (5) gekoppelt ist und bei dessen Betätigung eine Kraft von dem Auslöser (6) über die Schubstangen (5) und die Bewegungsmechanismen (4) in die Dichtungsleiste (2, 3) übertragen wird, durch die die Dichtungsleiste (2, 3) aus der Freigabestellung in die Dichtstellung bewegt wird,
**dadurch gekennzeichnet, dass**
jedes Modul (M) eine Feder (8) aufweist, die mit der Schubstange (5) und/oder dem Bewegungsmechanismus (4) mittelbar oder unmittelbar gekoppelt ist und bei einer Entlastung des Auslösers (6) eine Kraft von der Feder (7) entweder über die Schubstangen (5) und die Bewegungsmechanismen (4) oder über die Bewegungsmechanismen (4) in die Dichtungsleiste (2, 3) übertragen wird, durch die die Dichtungsleiste (2, 3) aus der Dichtstellung in die Freigabestellung bewegt wird.

2. Dichtung nach Anspruch 1, **dadurch gekennzeichnet, dass** in jedem Modul (M) ein erstes Ende der Feder (7) des Moduls (M) mit der Schubstange (5) des Moduls (M) und ein zweites Ende der Feder (7) des Moduls (M) mit dem Modulträger (8) verbunden ist.

3. Dichtung nach Anspruch 1 oder 2, **dadurch gekennzeichnet, dass** die Feder (7) eine Zugfeder, insbesondere eine Schraubenzugfeder ist.

4. Dichtung nach einem der Ansprüche 1 bis 3, **dadurch gekennzeichnet, dass** der Bewegungsmechanismus (4) jedes Moduls (M) ein Scherenmechanismus ist, der ein erstes Scherenelement (41) und ein zweites Scherenelement (42) aufweist, die über ein Drehlager miteinander verbunden sind, wobei ein erstes Ende des ersten Scherenelements (41) mit dem Modulträger (8) des Moduls (M), ein erstes Ende des zweiten Scherenelements (42) mit der Schubstange (5) des Moduls (M) und ein zweites Ende des zweiten Scherenelements (42) mit der Dichtungsleiste (2, 3) drehbar verbunden ist.

5. Dichtung nach einem der Ansprüche 1 bis 4, **dadurch gekennzeichnet, dass** die Dichtung ein Gehäuse (1) aufweist, in und/oder an dem die Modulträger (8) befestigt sind.

6. Dichtung nach Anspruch 5, **dadurch gekennzeichnet, dass** die Dichtung eine oder mehrere Schubstangen (5a) aufweist, die keinem Modul (M) zugehörig sind und die zwischen zwei Modulen (M) angeordnet sind und die Schubstangen (5) dieser beiden Module (M) miteinander verbinden.

7. Dichtung nach Anspruch 4 oder 5, **dadurch gekennzeichnet, dass** die Dichtung Führungselemente (10) aufweist, die zwischen den Modulen (M) und/oder zwischen dem Auslöser (6) und einem der Module (M) in dem Gehäuse (1) befestigt sind, wobei die Führungselemente (10) einen Führungskanal aufweisen, in dem die Enden von zwei der Schubstangen (5, 5a) geführt sind.

8. Dichtung nach einem der Ansprüche 1 bis 7, **dadurch gekennzeichnet, dass** der Auslöser (6) wenigstens zwei Bauteile (61, 62) aufweist, wobei das erste und das zweite Bauteil (61, 62) über eine Schraubverbindung miteinander verbunden sind.

9. Dichtung nach Anspruch 8, **dadurch gekennzeichnet, dass** das zweite Bauteil (62) einen Gewindezapfen aufweist, der einen T-förmigen Querschnitt hat, und das erste Bauteil (61) eine Gewindebohrung hat, in die der Gewindezapfen eingeschraubt ist.

10. Dichtung nach Anspruch 8 oder 9, **dadurch gekennzeichnet, dass** das erste Bauteil (61) eine Anschlagsfläche aufweist, mit der der Anschlag an einem Türrahmen anschlagen kann.

11. Dichtung nach einem der Ansprüche 8 bis 10, **dadurch gekennzeichnet, dass** das zweite Bauteil (62) über eine Schnappverbindung mit einer der Schubstangen (5) verbunden ist.

12. Dichtung nach Anspruch 7 und Anspruch 11, **dadurch gekennzeichnet, dass** die Schnappverbindung in dem Führungselement (10) oder in einem der Führungselement (10) geführt ist.

## Claims

1. Seal
- having at least two modules (M) which each have a module carrier (8), a push rod (5) and a moving mechanism (4),
- wherein the push rod (5) of each of the modules (M) is coupled to the moving mechanism (4) of the module (M) and the moving mechanism (4) can be actuated by means of the push rod (5),
- having a sealing bar (2, 3) which is connected to the moving mechanisms (4) and which is movable relative to the module carrier (8) between a sealing position and a release position by actuating the moving mechanisms (4),
- having a trigger (6) which is coupled directly or indirectly to the push rods (5) and which, when actuated, transmits a force from the trigger (6) via the push rods (5) and the moving mechanisms (4) to the sealing strip (2, 3), which force moves the sealing strip (2, 3) from the release position to the sealing position,
**characterised in that**
each module (M) has a spring (8) which is coupled directly or indirectly to the push rod (5) and/or the moving mechanism (4) and, when the trigger (6) is released, a force is transmitted from the spring (7) either via
the push rods (5) and the moving mechanisms (4) or via the moving mechanisms (4) into the sealing strip (2, 3), which force moves the sealing strip (2, 3) from the sealing position into the release position.

2. Seal according to claim 1, **characterised in that** in each module (M) a first end of the spring (7) of the module (M) is connected to the push rod (5) of the module (M) and a second end of the spring (7) of the module (M) is connected to the module carrier (8).

3. Seal according to claim 1 or 2, **characterised in that** the spring (7) is a tension spring, in particular a helical tension spring.

4. Seal according to any one of claims 1 to 3, **characterised in that** the moving mechanism (4) of each module (M) is a scissor mechanism having a first scissor element (41) and a second scissor element (42) which are interconnected by a pivot bearing, wherein a first end of the first scissor element (41) is rotatably connected to the module carrier (8) of the module (M), a first end of the second scissor element (42) is rotatably connected to the push rod (5) of the module (M), and a second end of the second scissor element (42) is rotatably connected to the sealing strip (2, 3).

5. Seal according to any one of claims 1 to 4, **characterised in that** the seal has a housing (1) in and/or to which the module carriers (8) are fastened.

6. Seal according to claim 5, **characterised in that** the seal has one or more push rods (5a) which do not belong to any module (M) and which are arranged between two modules (M) and interconnect the push rods (5) of these two modules (M).

7. Seal according to claim 4 or 5, **characterised in that** the seal has guide elements (10) fastened between the modules (M) and/or between the trigger (6) and one of the modules (M) in the housing (1), wherein the guide elements (10) have a guide channel in which the ends of two of the push rods (5, 5a) are guided.

8. Seal according to any one of claims 1 to 7, **characterised in that** the trigger (6) has at least two components (61, 62), wherein the first and second components (61, 62) are interconnected by a screw connection.

9. Seal according to claim 8, **characterised in that** the second component (62) has a threaded pin having a T-shaped cross-section and the first component (61) has a threaded bore into which the threaded pin is screwed.

10. Seal according to claim 8 or 9, **characterised in that** the first component (61) has an abutment surface with which the stop can abut against a door frame.

11. Seal according to any one of claims 8 to 10, **characterised in that** the second component (62) is connected to one of the push rods (5) via a snap-on connection.

12. Seal according to claim 7 and claim 11, **characterised in that** the snap-on connection is guided in the guide element (10) or in one of the guide elements (10).

## Revendications

1. Joint d'étanchéité
- avec au moins deux modules (M), qui présentent respectivement un support de module (8), une tige de poussée (5) et un mécanisme de mouvement (4),
- dans lequel la tige de poussée (5) de chacun des modules (M) est couplée au mécanisme de mouvement (4) du module (M) et le mécanisme de mouvement (4) peut être actionné au moyen de la tige de poussée (5),
- avec une bande d'étanchéité (2, 3) qui est reliée aux mécanismes de mouvement (4) et qui peut être déplacée par rapport au support de module (8) entre une position d'étanchéité et une position de libération par un actionnement des mécanismes de mouvement (4),
- avec un déclencheur (6) qui est couplé directement ou indirectement aux tiges de poussée (5) et lors de l'actionnement duquel une force est transmise du déclencheur (6) au moyen des tiges de poussée (5) et des mécanismes de mouvement (4) dans la bande d'étanchéité (2, 3), par laquelle la bande d'étanchéité (2, 3) est déplacée de la position de libération à la position d'étanchéité,
**caractérisé en ce que**
chaque module (M) présente un ressort (8) qui est couplé directement ou indirectement à la tige de poussée (5) et/ou au mécanisme de mouvement (4) et, lorsque le déclencheur (6) est relâché, une force est transmise par le ressort (7) soit au moyen
des tiges de poussée (5) et des mécanismes de mouvement (4), soit au moyen des mécanismes de mouvement (4) dans la bande d'étanchéité (2, 3), grâce à laquelle la bande d'étanchéité (2, 3) est déplacée de la position d'étanchéité à la position de libération.

2. Joint d'étanchéité selon la revendication 1, **caractérisé en ce que** dans chaque module (M), une première extrémité du ressort (7) du module (M) est reliée à la tige de poussée (5) du module (M) et une seconde extrémité du ressort (7) du module (M) est reliée au support de module (8).

3. Joint d'étanchéité selon la revendication 1 ou 2, **caractérisé en ce que** le ressort (7) est un ressort de traction, en particulier un ressort de traction hélicoïdal.

4. Joint d'étanchéité selon l'une quelconque des revendications 1 à 3, **caractérisé en ce que** le mécanisme de déplacement (4) de chaque module (M) est un mécanisme à ciseaux qui présente un premier élément de ciseaux (41) et un second élément de ciseaux (42) reliés entre eux par un palier de rotation, dans lequel une première extrémité du premier élément de ciseaux (41) est reliée de manière rotative au support de module (8) du module (M), une première extrémité du second élément de ciseaux (42) est reliée de manière rotative à la tige de poussée (5) du module (M) et une seconde extrémité du second élément de ciseaux (42) est reliée de manière rotative à la bande d'étanchéité (2, 3).

5. Joint d'étanchéité selon l'une quelconque des revendications 1 à 4, **caractérisé en ce que** le joint d'étanchéité présente un boîtier (1) dans et/ou sur lequel sont fixés les supports de module (8).

6. Joint d'étanchéité selon la revendication 5, **caractérisé en ce que** le joint d'étanchéité présente une ou plusieurs tiges de poussées (5a) qui n'appartiennent à aucun module (M) et qui sont agencées entre deux modules (M) et relient entre elles les tiges de poussées (5) desdits deux modules (M).

7. Joint d'étanchéité selon la revendication 4 ou 5, **caractérisé en ce que** le joint d'étanchéité présente des éléments de guidage (10) qui sont fixés entre les modules (M) et/ou entre le déclencheur (6) et l'un des modules (M) dans le boîtier (1), dans lequel les éléments de guidage (10) présentent un canal de guidage dans lequel les extrémités de deux des tiges de poussée (5, 5a) sont guidées.

8. Joint d'étanchéité selon l'une quelconque des revendications 1 à 7, **caractérisé en ce que** le déclencheur (6) présente au moins deux composants (61, 62), dans lequel le premier et le second composant (61, 62) sont reliés l'un à l'autre par un assemblage vissé.

9. Joint d'étanchéité selon la revendication 8, **caractérisé en ce que** le second composant (62) présente un tourillon fileté qui présente une section transversale en forme de T, et le premier composant (61) présente un trou fileté dans lequel le tourillon fileté est vissé.

10. Joint d'étanchéité selon la revendication 8 ou 9, **caractérisé en ce que** le premier composant (61) présente une surface de butée avec laquelle la butée peut buter contre un cadre de porte.

11. Joint d'étanchéité selon l'une quelconque des revendications 8 à 10, **caractérisé en ce que** le second composant (62) est relié à l'une des tiges de poussée (5) par un assemblage par encliquetage.

12. Joint d'étanchéité selon la revendication 7 et la revendication 11, **caractérisé en ce que** l'assemblage par encliquetage est guidé dans l'élément de guidage (10) ou dans l'un des éléments de guidage (10).
